# EUROPÄISCHE PATENTSCHRIFT

(11) **EP 0 726 370 B1**
(45) Veröffentlichungstag und Bekanntmachung des Hinweises auf die Patenterteilung: **10.03.1999**
(21) Anmeldenummer: 95119421.6
(22) Anmeldetag: 09.12.1995
(51) Int. Cl.: E04B 2/96

(54) **Gebäudefassade oder Dach**
Facade of building or roof
Façade de bâtiment ou toit

(30) Priorität: 07.01.1995 DE 19500328; 10.05.1995 DE 19516778
(43) Veröffentlichungstag der Anmeldung: 14.08.1996
(73) Patentinhaber: NORSK HYDRO ASA, 0240 Oslo (NO)
(72) Erfinder: Schulz, Harald, Dr., D-86381 Krumbach (DE)
(74) Vertreter: Fay, Hermann, Dipl.-Phys. Dr.

(56) Entgegenhaltungen:
- EP-A- 0 445 866
- EP-A- 0 619 403
- DE-A- 3 419 538
- DE-A- 3 612 149

## Beschreibung

Die Erfindung betrifft eine Gebäudefassade oder ein Dach mit einem mit Ausfachungen, insbes. Verglasungselementen, versehenen Rahmenwerk aus Pfosten und Riegeln, die jeweils an ihrer nach außen gewandten Seite im mittleren Bereich Anschlußelemente für Deckleisten, welche die Ausfachungen außenseitig übergreifen, und randseitig Verankerungsprofile für Dichtleisten aufweisen, die einerseits an den Ausfachungen, andererseits an Stützflächen anliegen, die an den Pfosten und Riegeln ausgebildet sind und an den äußeren Seitenflächen der Pfosten und der Riegel in einer für beide gemeinsamen Ebene auslaufen, wobei an den Pfosten zwischen den Verankerungsprofilen und den Anschlußelementen Längskanäle zur Entwässerung vorgesehen sind und an den Riegeln die Anschlußelemente an einer Profilwand sitzen, die mit ihrer von den Anschlußelementen abgewandten Fläche in der Ebene der Stützflächen verläuft, auf deren einer, von den Anschlußelementen abgewandter Seite die Riegel an den äußeren Seitenflächen der Pfosten enden, während sie auf der anderen Seite mit der überstehenden Profilwand auf dem Verankerungsprofil an den Pfosten aufliegen und dieses bis zu den Längskanälen überlappen.

Eine Gebäudefassade oder ein Dach dieser Art ist aus DE 38 08 715 C2 bekannt. Da die Stützflächen an den Riegeln und Pfosten in derselben Ebene liegen, können gleichartige Dichtleisten für Pfosten und Riegel verwendet werden. Dabei schließen an den Riegeln die randseitigen Verankerungsprofile unmittelbar an den mittleren Teil der die Anschlußelemente tragenden Profilwand an, so daß jede in den Verankerungsnuten gehaltene Dichtleiste zusammen mit den Anschlußelementen einen Entwässerungskanal bildet, durch den aus Kondensation oder Undichtigkeiten anfallendes Wasser in die Längskanäle der Pfosten ablaufen kann. Im einzelnen liegen die Verankerungsprofile für die Dichtleisten an den Riegeln auf der den Anschlußelementen abgewandten Seite der Ebene der Stützflächen, so daß diese Verankerungsnuten und die in ihnen gehaltenen Dichtleisten an den äußeren Seitenflächen der Pfosten enden, wo die Dichtleisten mit ihrer Stirnfläche seitlich gegen die Enden der an den Pfosten sitzenden Dichtleisten stoßen, die bis an den seitlichen Rand der Profilwände reichen, mit denen die Riegel die Verankerungsprofile der Pfosten überlappen. Dadurch lassen die Enden der an den Pfosten sitzenden Dichtleisten gegenüber den an der überlappenden Profilwand der Riegel sitzenden Anschlußelementen Lücken frei, die jeweils mit einem der Entwässerungskanäle an den Riegeln fluchten und die Entwässerungskanäle mit den Längskanälen verbinden. Jedoch können in diesem Bereich leicht Undichtigkeiten entstehen, durch die Wasser aus den Lücken auf die Innenseite der Gebäudefassade oder des Daches gelangen kann, beispielsweise bei mangelhaftem Abschluß der Dichtleisten gegen den Rand der überlappenden Profilwände der Riegel.

Aus der DE 34 19 538 C2 ist eine Fassade oder ein Dach bekannt, bei dem an den Riegeln die mit den Anschlußelementen versehenen Profilwände sowohl mit dem Boden der nutförmig ausgebildeten Verankerungsprofile für die Dichtleisten als auch mit dem Boden von zwischen den Verankerungsprofilen und den Anschlußelementen ausgebildeten Entwässerungskanälen fluchten. Hier können daher die Riegel mit ihren Profilwänden einschließlich der Verankerungsprofile und der Entwässerungskanäle die Pfosten überlappen, jedoch bedingt dies verschieden hohe Dichtleisten an den Riegeln und an den Pfosten.

Der Erfindung liegt die Aufgabe zugrunde, eine Gebäudefassade oder ein Dach der eingangs genannten Art so auszubilden, daß in den Bereichen, in welchen die Riegel mit ihren überstehenden Profilwänden die Pfosten überlappen, die Gefahr von Undichtigkeiten vermieden wird.

Diese Aufgabe wird bei einer Gebäudefassade oder einem Dach mit den eingangs genannten Merkmalen erfindungsgemäß dadurch gelöst, daß die die Anschlußelemente tragende Profilwand der Riegel auf der Seite der Anschlußelemente Längsstege aufweist, die jeweils entlang eines der Verankerungsprofile bis zum Ende der Profilwand verlaufen und zwischen sich einerseits und den Anschlußelementen andererseits eine Entwässerungsnut bilden, die an den Pfosten in deren Längskanäle mündet.

Bei der Gebäudefassade oder dem Dach nach der Erfindung erstrecken sich die Längsstege im Überlappungsbereich gleich weit wie die überstehenden Profilwände, so daß die Längsstege die Entwässerungsnuten bis zu ihrem Mündungsquerschnitt an den Längskanälen der Pfosten begleiten und begrenzen und seitlichen Wasseraustritt aus den Längskanälen auch im überlappungsbereich sicher verhindern.

Im einzelnen besteht die Möglichkeit, daß die Verankerungsprofile der Riegel auf der von den Anschlußelementen abgewandten Seite der Ebene liegen und im montierten Zustand der Riegel an den äußeren Seitenflächen der Pfosten enden. Dann besitzen die Dichtleisten mit ihrem zwischen der Stützfläche einerseits und der Ausfachung andererseits sichtbaren Teil sowohl an den Pfosten als auch an den Riegeln dieselbe Höhe. Es besteht aber auch die Möglichkeit, daß die Verankerungsprofile der Riegel auf derselben Seite der Ebene wie die Anschlußelemente liegen und sich mit der überstehenden Profilwand bis zu den Längskanälen der Pfosten erstrecken. In allen Fällen empfiehlt es sich weiter, die Anordnung so zu treffen, daß die Längsstege neben den Verankerungsprofilen der Riegel und diese Verankerungsprofile auf der von den Anschlußelementen abgewandten Seite der Längsstege verlaufen. Die Längsstege können zur Abstützung der Dichtleisten an den Riegeln beitragen. Eine hierfür bevorzugte Ausführungsform der Erfindung ist dadurch gekennzeichnet, daß die Dichtleisten der Riegel die Längsstege von der Seite der Verankerungsprofile her übergreifen und ihnen in an den Längsstegen vorgesehenen weiteren Stützflächen aufliegen. Dabei empfiehlt es sich, die Dichtleisten der Riegel an den Längsstegen zusätzlich zu halten und dazu die Längsstege mit eigenen Verankerungsprofilen für die Dichtleisten zu versehen.

Eine andere sehr vorteilhafte Ausführungsform, bei der die Verankerungsprofile der Riegel auf derselben Seite der Ebene der Stützflächen wie die Anschlußelemente liegen, ist dadurch gekennzeichnet, daß die Dichtleisten der Riegel allein an den Längsstegen verankert und dazu die Längsstege unmittelbar als Verankerungsprofil für die Dichtleisten ausgebildet sind, wobei die Dichtleisten die Längsstege auf der Außenseite der Riegel mit einer gegen die Stützfläche stoßenden Profilschürze übergreifen. Hier sorgt die Profilschürze dafür, daß wiederum die Dichtleisten mit ihrem zwischen der Stützfläche einerseits und der Ausfachung andererseits sichtbaren Teil an den Pfosten wie an den Riegeln dieselbe Höhe besitzen.

Vorzugsweise sind die Verankerungsprofile an den Längsstegen von in Steglängsrichtung verlaufenden Verankerungsnuten gebildet, die zweckmäßigerweise in Richtung zu den Ausfachungen hin für die Aufnahme der Dichtleisten offen sind. Soweit die Dichtleisten der Riegel an diesen Verankerungsprofilen gehalten sind, erstrecken sich die Dichtleisten in bevorzugter Ausführungsform mit den Längsstegen zusammen bis zur Mündung der Entwässerungsnuten in die Längskanäle der Pfosten.

Im folgenden wird die Erfindung mit Hilfe einer Zeichnung näher erläutert, die in den Fig. 1 bis 4 verschiedene Ausführungsbeispiele der Erfindung zeigt, wobei der Einfachheit wegen von einer Gebäudefassade oder einem Dach nur einer der Pfosten und einer der Riegel dargestellt sind, und zwar jeweils in der Teilfig. a) der Pfosten im Querschnitt mit dem überlappenden Riegel in Seitenansicht und in der Teilfig. b) der Riegel für sich allein im Querschnitt. Die Fig. 5 bis 10 zeigen jeweils nur in einer den Fig. 1b bis 4b entsprechenden Darstellung die rechte obere Profilecke des Riegelprofiles mit der Dichtleiste in verschiedenen weiteren Ausführungsformen und in gegenüber den Fig. 1 bis 4 vergrößertem Maßstab.

In der Zeichnung ist der Pfosten mit 1, der Riegel mit 2 bezeichnet. Pfosten und Riegel tragen jeweils an ihrer nach außen, in den Figuren nach oben gewandten Seite im mittleren Bereich Anschlußelemente 3 für nicht dargestellte Deckleisten, welche die ebenfalls nicht dargestellten Ausfachungen außenseitig übergreifen. Außerdem besitzen die Pfosten 1 und die Riegel 2 an der mit den Anschlußelementen 3 versehenen Seite am Rande Verankerungsprofile 4, 5 für Dichtleisten 6, 7, die einerseits an den nicht dargestellten Ausfachungen, andererseits an Stützflächen 8 anliegen, die an den Verankerungsprofilen 4, 5 ausgebildet sind und an den äußeren Seitenflächen 11, 22 der Pfosten 1 und Riegel 2 in einer gemeinsamen Ebene auslaufen, welche in den Figuren senkrecht auf der Zeichenebene steht und mit ihrer Spur E strichpunktiert angedeutet ist. Die Dichtleisten 6, 7 besitzen daher mit ihrem zwischen den Stützflächen 8 und der Ausfachung sichtbaren Teil an den Pfosten 1 und an den Riegeln 2 dieselbe Höhe. An den Pfosten 1 sind zwischen den Verankerungsprofilen 4 und den Anschlußelementen 3 Längskanäle 9 zur Entwässerung ausgebildet. An den Riegeln 2 sitzen die Anschlußelemente 3 an einer Profilwand 10, die mit ihrer von den Anschlußelementen 3 abgewandten, in den Figuren unteren Fläche in der Ebene E der Stützflächen 8 verläuft. Auf der einen, von den Anschlußelementen 3 abgewandten, also unteren Seite dieser Ebene E enden die Riegel 2 an den Pfostenseitenflächen 11. Auf der anderen, also oberen Seite dieser Ebene E liegen die Riegel 2 mit der überstehenden Profilwand 10 auf dem Verankerungsprofil 4 an den Pfosten 1 auf, wobei die Profilwand 10 das Verankerungsprofil 4 an den Pfosten 1 bis zu den Längskanälen 9 überlappt. Die Profilwand 10 der Riegel 2 ist auf der Seite der Anschlußelemente 3 mit Längsstegen 12 versehen, die jeweils entlang eines der Verankerungsprofile 5 bis zum Ende der Profilwand 10 verlaufen und zwischen sich einerseits und den Anschlußelementen 3 andererseits eine Entwässerungsnut 13 bilden, die an den Pfosten 1 in deren Längskanäle 9 mündet. Die Verankerungsprofile 5 der Riegel 2 können auf der von den Anschlußelementen 3 abgewandten Seite der Ebene E liegen, wie z. B. im Ausführungsbeispiel nach den Fig. 2a, b, oder sich auf derselben Seite der Ebene E wie die Anschlußelmente befinden, wie in den Ausführungsbeispielen nach den Fig. 3 bis 10. Die Längsstege 12 können neben den Verankerungsprofilen 5 angeordnet sein, die auf der von den Anschlußelementen 3 abgewandten Seite der Längsstege 12 verlaufen, wie in den Fig. 1 bis 4. Die Dichtleisten 7 der Riegel 2 können dann die Längsstege 12 von der Seite der Verankerungsprofile 5 her übergreifen und den Längsstegen 12 in weiteren, an den Längsstegen 12 vorgesehenen Stützflächen 14 aufliegen, wie es ebenfalls die Fig. 1 bis 4 zeigen. Dabei sind die Dichtleisten 7 der Riegel 2 an den Längsstegen 12 zusätzlich gehalten, wozu die Längsstege 12 zusätzlich zu den Verankerungsprofilen 5 mit eigenen Verankerungsprofilen 15 versehen sind, in welche die Dichtleisten 7 mit einem Verankerungsfuß eingreifen.

In den Ausführungsbeispielen nach den Fig. 5 bis 10 sind dagegen die Dichtleisten 7 der Riegel 2 allein an den Längsstegen 12 verankert, die dazu unmittelbar als Verankerungsprofil 5 für die Dichtleisten 7 ausgebildet sind. Dabei übergreifen die Dichtleisten 7 die Längsstege 12 mit einer gegen die Stützfläche 8 stoßenden Profilschürze 16, so daß wiederum der zwischen den Stützflächen 8 und der Ausfachung sichtbare Teil der Dichtleisten 6, 7 an den Pfosten 1 und den Riegeln 2 dieselbe Höhe besitzt.

Die Verankerungsprofile 5 bzw. 15 an den Längsstegen 12 können, wie in den Fig. 1, 2 und 4 bis 8 von Verankerungsnuten gebildet sein, die zwischen den Stützflächen 14 verlaufen und in Richtung zu den Ausfachungen hin zur Aufnahme der Dichtleisten 7 offen sind. Die Dichtleisten 7 erstrecken sich, soweit sie an den Verankerungsprofilen 5, 15 der Längsstege 12 gehalten sind, zusammen mit den Längsstegen 12 bis zum Ende der Profilwand 10 an der Mündung der Entwässerungsnuten 13 in die Längskanäle 9 der Pfosten 1. Liegt dagegen das Verankerungsprofil 5 auf der von den Anschlußelmeenten 3 abgewandten Seite der Ebene E, wie etwa in Fig. 2, so enden die Dichtleisten 7 zumindest mit ihrem im Verankerungsprofil 5 gehaltenen Teil, wie die Verankerungsprofile 5 selbst, an den Pfostenseitenflächen 11.

In den vorangehenden Ausführungen und in den Patentansprüchen ist davon ausgegangen, daß die Stützflächen 8 an den äußeren Seitenflächen 11, 22 der Pfosten 1 und Riegel 2 in einer diesen beiden gemeinsamen Ebene E auslaufen, damit der zwischen den Stützflächen 8 einerseits und der Ausfachung andererseits sichtbare Teil der Dichtleisten 6, 7 sowohl an den Pfosten 1 als auch an den Riegeln 2 dieselbe Höhe besitzt. Da es hierbei aber nur auf den optischen Eindruck ankommt, den ein Betrachter erhält, liegt es selbstverständlich im Rahmen der Erfindung, gemäß den Ansprüchen 1 bis 10, wenn die Stützflächen 8 an den Pfosten 1 einerseits und den Riegeln 2 andererseits geringfügig, etwa in der Größe von einigen zehnteln Millimetern, voneinander abweichen, wenn nur diese Abweichungen so gering sind, daß sie vom Betracher kaum wahrgenommen werden. In den Fig. 7 bis 10 sind diese Verhältnisse in zur Erläuterung übertriebener Weise dargestellt. Die Stützfläche 8 läuft hier an der äußeren Seitenfläche 22 der Riegel 2 nicht exakt in der Ebene E aus, sondern um etwa 0,2 bis 0,5 mm aus der Ebene E versetzt, wobei das Versetzungsmaß in den Figuren mit X bezeichnet ist. Eine solche Versetzung ist so gering, daß vom Betrachter ohne weitere genaue Untersuchung die Dichtleisten 6, 7 an Pfosten 1 und Riegel 2 als gleich hoch empfunden werden. Im montierten Zustand der Riegel 2 läuft dann die Stützfläche 8 an den Riegeln 2 zusammen mit der Profilwand 10 bis zum Längskanal 9 des Pfostens 1, so daß die Dichtleiste 7 bzw. ihre Profilschürze 16 von der Stützfläche 8 auch noch in dem Bereich abgestützt ist, in dem der Riegel 2 mit seiner Profilwand 10 den Pfosten 1 überlappt.

## Patentansprüche

1. Gebäudefassade oder Dach mit einem mit Ausfachungen, insbes. Verglasungselementen, versehenen Rahmenwerk aus Pfosten (1) und Riegeln (2), die jeweils an ihrer nach außen gewandten Seite im mittleren Bereich Anschlußelemente (3) für Deckleisten, welche die Ausfachungen außenseitig übergreifen, und randseitig Verankerungsprofile (4, 5) für Dichtleisten (6, 7) aufweisen, die einerseits an den Ausfachungen, andererseits an Stützflächen (8) anliegen, die an den Pfosten (1) und Riegeln (2) ausgebildet sind und an den äußeren Seitenflächen (11, 22) der Pfosten (1) und der Riegel (2) in einer für beide gemeinsamen Ebene (E) auslaufen, von der die Stützflächen (8) an je einem Pfosten (1) einerseits und an einem Riegel (2) andererseits höchstens in einer Größe von einigen zehnteln Millimetern abweichen können, wobei an den Pfosten (1) zwischen den Verankerungsprofilen (4) und den Anschlußelementen (3) Längskanäle (9) zur Entwässerung vorgesehen sind und an den Riegeln (2) die Anschlußelemente (3) an einer Profilwand (10) sitzen, die mit ihrer von den Anschlußelementen (3) abgewandten Fläche in der Ebene (E) der Stützflächen (8) verläuft, auf deren einer, von den Anschlußelementen (3) abgewandter Seite die Riegel (2) an den äußeren Seitenflächen (11) der Pfosten (1) enden, während sie auf der anderen Seite mit der überstehenden Profilwand (10) auf dem Verankerungsprofil (4) an den Pfosten (1) aufliegen und dieses bis zu den Längskanälen (9) überlappen, dadurch gekennzeichnet, daß die die Anschlußelemente (3) tragende Profilwand (10) der Riegel (2) auf der Seite der Anschlußelemente (3) Längsstege (12) aufweist, die jeweils entlang eines der Verankerungsprofile (5) bis zum Ende der Profilwand (10) verlaufen und zwischen sich einerseits und den Anschlußelementen (3) andererseits eine Entwässerungsnut (13) bilden, die an den Pfosten (1) in deren Längskanäle (9) mündet.

2. Gebäudefassade oder Dach nach Anspruch 1, dadurch gekennzeichnet, daß die Verankerungsprofile (5) der Riegel (2) auf der von den Anschlußelementen (3) abgewandten Seite der Ebene (E) liegen und im montierten Zustand der Riegel (2) an den äußeren Seitenflächen (11) der Pfosten (1) enden.

3. Gebäudefassade oder Dach nach Anspruch 1, dadurch gekennzeichnet, daß die Verankerungsprofile (5) der Riegel (2) auf derselben Seite der Ebene (E) wie die Anschlußelemente (3) liegen und sich mit der überstehenden Profilwand (10) bis zu den Längskanälen (9) der Pfosten (1) erstrecken.

4. Gebäudefassade oder Dach nach einem der Ansprüche 1 bis 3, dadurch gekennzeichnet, daß die Längsstege (12) neben den Verankerungsprofilen (5) der Riegel (2) und diese Verankerungsprofile (5) auf der von den Anschlußelementen (3) abgewandten Seite der Längsstege (12) verlaufen.

5. Gebäudefassade oder Dach nach einem der Ansprüche 1 bis 4, dadurch gekennzeichnet, daß die Dichtleisten (7) der Riegel (2) die Längsstege (12) von der Seite der Verankerungsprofile (5) her übergreifen und ihnen in an den Längsstegen (12) vorgesehenen weiteren Stützflächen (14) aufliegen.

6. Gebäudefassade oder Dach nach Anspruch 5, dadurch gekennzeichnet, daß die Dichtleisten (7) der Riegel (2) an den Längsstegen (12) zusätzlich gehalten und dazu die Längsstege (12) zusätzlich mit eigenen Verankerungsprofilen (15) für die Dichtleisten (7) versehen sind.

7. Gebäudefassade oder Dach nach Anspruch 3, dadurch gekennzeichnet, daß die Dichtleisten (7) der Riegel (2) allein an den Längsstegen (12) verankert und dazu die Längsstege (12) unmittelbar als Verankerungsprofil (5) für die Dichtleisten (7) ausgebildet sind, wobei die Dichtleisten (7) die Längsstege (12) auf der Außenseite der Riegel (2) mit einer gegen die Stützfläche (8) stoßenden Profilschürze (16) übergreifen.

8. Gebäudefassade oder Dach nach Anspruch 6 oder 7, dadurch gekennzeichnet, daß die Verankerungsprofile (5, 15) an den Längsstegen (12) von in Steglängsrichtung verlaufenden Verankerungsnuten gebildet sind.

9. Gebäudefassade oder Dach nach Anspruch 8, dadurch gekennzeichnet, daß die Verankerungsnuten an den Längsstegen (12) in Richtung zu den Ausfachungen hin für die Aufnahme der Dichtleisten (7) offen sind.

10. Gebäudefassade oder Dach nach einem der Ansprüch 6 bis 9, dadurch gekennzeichnet, daß sich die Dichtleisten (7) der Riegel (2), soweit sie an den Verankerungsprofilen (5, 15) der Längsstege (12) gehalten sind, zusammen mit den Längsstegen (12) bis zur Mündung der Entwässerungsnuten (13) in die Längskanäle (9) der Pfosten (1) erstrecken.

## Claims

1. A building facade or roof having a framework provided with frame members, in particular glazing elements, the framework comprising uprights (1) and crossbars (2) which at their outwardly facing side each have in the central region connecting elements (3) for cover strips which engage over the frame members on the outside and at the edges anchorage profiles (4, 5) for sealing strips (6, 7) which on the one hand bear against the frame members and on the other hand against support surfaces (8) which are provided on the uprights (1) and crossbars (2) and at the outer side surfaces (11, 12) of the uprights (1) and the crossbars (2) terminate in a plane (E) which is common to both and from which the support surfaces (8) can deviate at a respective upright (1) on the one hand and at a crossbar (2) on the other hand at most by a value of some tenths of a millimetre, wherein provided on the uprights (1) between the anchorage profiles (4) and the connecting elements (3) are longitudinal passages (4) for drainage purposes and on the crossbars (2) the connecting elements (3) are disposed on a profile wall (10) which with its surface remote from the connecting elements (3) extends in the plane (E) of the support surfaces (8), on whose one side which is remote from the connecting elements (3) the crossbars (2) end at the outer side surfaces (11) of the uprights (1) while on the other side they bear with the projecting profile wall (10) on the anchorage profile (4) on the uprights (1) and overlap the anchorage profile as far as the longitudinal passages (9), characterised in that on the side of the connecting elements (3) the profile wall (10) carrying the connecting elements (3) has longitudinal web portions (12) which each extend along a respective one of the anchorage profiles (5) as far as the end of the profile wall (10) and form between them on the one hand and the connecting elements (3) on the other hand a drainage groove (13) which opens at the uprights (1) in the longitudinal passages (9) thereof.

2. A building facade or roof according to claim 1 characterised in that the anchorage profiles (5) of the crossbars (2) are on the side of the plane (E), which is remote from the connecting elements (3), and in the assembled condition of the crossbars (2) end at the outer side surfaces (11) of the uprights (1).

3. A building facade or roof according to claim 1 characterised in that the anchorage profiles (5) of the crossbars (2) are on the same side of the plane (E) as the connecting elements (3) and extend with the projecting profile wall (10) as far as the longitudinal passages (9) of the uprights (1).

4. A building facade or roof according to one of claims 1 to 3 characterised in that the longitudinal web portions (12) extend beside the anchorage profiles (5) of the crossbars (2) and said anchorage profiles (5) extend on the side of the longitudinal web portions (12), which is remote from the connecting elements (3).

5. A building facade or roof according to one of claims 1 to 4 characterised in that the sealing strips (7) of the crossbars (2) engage over the longitudinal web portions (12) from the side of the anchorage profiles (5) and rest thereon in further support surfaces (14) provided on the longitudinal web portions (12).

6. A building facade or roof according to claim 5 characterised in that the sealing strips (7) of the crossbars (2) are additionally held on the longitudinal web portions (12) and for that purpose the longitudinal web portions (12) are additionally provided with their own anchorage profiles (15) for the sealing strips (7).

7. A building facade or roof according to claim 3 characterised in that the sealing strips (7) of the crossbars (2) are anchored solely to the longitudinal web portions (12) and for that purpose the longitudinal web portions (12) are formed directly as an anchorage profile (5) for the sealing strips (7), wherein the sealing strips (7) engage over the longitudinal web portions (12) on the outside of the crossbars (2) with a profile skirt (16) which bears against the support surface (8).

8. A building facade or roof according to claim 6 or claim 7 characterised in that the anchorage profiles (5, 15) are formed on the longitudinal web portions (12) by anchorage grooves extending in the longitudinal direction of the web portions.

9. A building facade or roof according to claim 8 characterised in that the anchorage grooves on the longitudinal web portions (12) are open in a direction towards the frame members for receiving the sealing strips (7).

10. A building facade or roof according to one of claims 6 to 9 characterised in that the sealing strips (7) of the crossbars (2), insofar as they are held to the anchorage profiles (5, 15) of the longitudinal web portions (12), extend together with the longitudinal web portions (12) as far as the mouth opening of the drainage grooves (13) into the longitudinal passages (9) of the uprights (1).

## Revendications

1. Façade de bâtiment ou toit comprenant une structure-cadre munie d'éléments de remplissage, en particulier des éléments de vitrage, et composé de montants (1) et de traverses (2) qui présentent respectivement, sur leur côté tourné vers l'extérieur, dans la zone médiane des éléments de raccordement (3) pour des couvre-joints recouvrant les éléments de remplissage côté extérieur, et sur les bords des profils d'ancrage (4, 5) pour des profilés d'étanchéité (6, 7) appliqués d'une part contre les éléments de remplissage et d'autre part contre des surfaces d'appui (8) qui sont formées sur les montants (1) et les traverses (2) et se terminent, sur les faces latérales extérieures (11, 22) des montants (1) et des traverses (2), dans un plan (E) commun aux deux par rapport auquel les surfaces d'appui (8) sur un montant (1), d'une part, et sur une traverse (2), d'autre part, peuvent respectivement être décalées tout au plus d'une valeur de quelques dixièmes de millimètres, les montants (1) présentant, entre les profils d'ancrage (4) et les éléments de raccordement (3), des canaux longitudinaux (9) pour le drainage et les éléments de raccordement (3) étant disposés sur les traverses (2) sur une paroi profilée (10) dont la face éloignée des éléments de raccordement (3) se trouve dans le plan (E) des surfaces d'appui (8), les traverses (2) se terminent au droit des faces latérales extérieures (11) des montants (1), sur le côté dudit plan qui est éloigné des éléments de raccordement (3), tandis que sur l'autre côté, elles portent par la paroi profilée (10) en saillie sur le profil d'ancrage (4) du montant (1) et recouvrent ce profil jusqu'aux canaux longitudinaux (9), **caractérisée** par le fait que la paroi profilée (10) des traverses (2), portant les éléments de raccordement (3), présente sur le côté des éléments de raccordement (3) des nervures longitudinales (12) qui s'étendent respectivement le long d'un des profils d'ancrage (5) jusqu'à l'extrémité de la paroi profilée (10) et forment entre elles, d'une part, et les éléments de raccordement (3) d'autre part, une rainure de drainage (13) qui débouche à l'endroit des montants (1) dans les canaux longitudinaux (9) de ces derniers.

2. Façade de bâtiment ou toit suivant la revendication 1, **caractérisée** par le fait que les profils d'ancrage (5) des traverses (2) sont disposés sur le côté du plan (E) éloigné des éléments de raccordement (3) et se terminent, à l'état monté des traverses (2) au droit des faces latérales extérieures (11) des montants (1).

3. Façade de bâtiment ou toit suivant la revendication 1, **caractérisée** par le fait que les profils d'ancrage (5) des traverses (2) sont situés sur le même côté du plan (E) que les éléments de raccordement (3) et s'étendent, avec la paroi profilée (10) en saillie, jusqu'aux canaux longitudinaux (9) des montants (1).

4. Façade de bâtiment ou toit suivant l'une des revendications 1 à 3, **caractérisée** par le fait que les nervures longitudinales (12) s'étendent à côté des profils d'ancrage (5) des traverses (2) et lesdits profils d'ancrage (5) s'étendent sur le côté des nervures longitudinales (12) éloigné des éléments de raccordement (3).

5. Façade de bâtiment ou toit suivant l'une des revendications 1 à 4, **caractérisée** par le fait que les profilés d'étanchéité (11) des traverses (2) recouvrent les nervures longitudinales (12) depuis le côté des profils d'ancrage (5) et y sont appliqués à l'endroit de surfaces d'appui (14) supplémentaires prévues sur les nervures longitudinales (12).

6. Façade de bâtiment ou toit suivant la revendication 5, **caractérisée** par le fait que les profilés d'étanchéité (7) des traverses (2) sont maintenus de façon supplémentaire sur les nervures longitudinales (12) et que les nervures longitudinales (12) sont, à cet effet, munies de façon complémentaire de profils d'ancrage (15) pour les profilés d'étanchéité (7).

7. Façade de bâtiment ou toit suivant la revendication 3, **caractérisée** par le fait que les profilés d'étanchéité (7) des traverses (2) sont ancrés uniquement sur les nervures longitudinales (12) et que les nervures longitudinales (12) sont, à cet effet, réalisées directement sous forme de profils d'ancrage (5) pour les profilés d'étanchéité (7), les profilés d'étanchéité (7) recouvrant les nervures longitudinales (12), sur le côté extérieur des traverses (2), par une jupe profilée (16) portant contre la surface d'appui (8).

8. Façade de bâtiment ou toit suivant la revendication 6 ou 7, **caractérisée** par le fait que les profils d'ancrage (5, 15) sur les nervures longitudinales (12) sont constitués par des rainures d'ancrage s'étendant dans la direction longitudinale des nervures.

9. Façade de bâtiment ou toit suivant la revendication 8, **caractérisée** par le fait que les rainures d'ancrage sont, sur les nervures longitudinales (12), ouvertes en direction des éléments de remplissage, en vue de la réception des profilés d'étanchéité (7).

10. Façade de bâtiment ou toit suivant l'une des revendications 6 à 9, **caractérisée** par le fait que les profilés d'étanchéité (7) des traverses (2), dans la mesure où ils sont maintenus sur les profils d'ancrage (5, 15) des nervures longitudinales (12), s'étendent conjointement avec les nervures longitudinales (12) jusqu'au débouché des rainures de drainage (13) dans les canaux longitudinaux (9) des montants (1).
